# FASCICULE DE BREVET EUROPEEN

(11) **EP 1 195 181 B1**
(45) Date de publication et mention de la délivrance du brevet: **27.07.2005**
(21) Numéro de dépôt: 01410113.3
(22) Date de dépôt: 10.09.2001
(51) Int. Cl.: A63C 9/08

(54) **Perfectionnement pour dispositif de retenue d'une chaussure sur une planche de glisse sur neige du type surf**
Verbesserte Kupplung eines Stiefels an ein Snowboard
Improved binding of a boot to a snowboard

(30) Priorité: 05.10.2000 FR 0012703
(43) Date de publication de la demande: 10.04.2002
(73) Titulaire: SKIS ROSSIGNOL SA, 38500 Voiron (FR)
(72) Inventeur: Gouzes, Philippe, 38500 Voiron (FR); Haupt, Olivier, 38000 Grenoble (FR)
(74) Mandataire: Gasquet, Denis

(56) Documents cités:
- DE-A- 19 802 304
- DE-C- 4 416 023
- US-A- 5 727 797

## Description

La présente invention concerne un dispositif de retenue d'une chaussure sur une planche de glisse sur neige destinée plus particulièrement à la pratique du surf, encore appelé snowboard.

Pour la pratique du surf sur neige, l'utilisateur utilise des chaussures relativement souples retenues sur la planche grâce à des dispositifs de retenue comprenant une embase et une pièce d'appui arrière, ladite chaussure étant, par ailleurs, retenue en appui sur l'embase par des moyens de retenue réglables.

De façon connue en soi, la pièce d'appui arrière est articulée vers l'avant sur l'embase tandis qu'elle est bloquée en pivotement vers l'arrière par un système de butée pour assurer au surfeur un appui en flexion arrière suffisant, pour une conduite optimale du surf.

Actuellement, aucun élément d'appui arrière ne permet à l'utilisateur une conduite parfaite de son surf car aucun dispositif de retenue n'est adapté au style de pratique et au type de chaussure utilisé, comme, par example, ceux décrits dans le document US-A-5727797.

La présente invention est un perfectionnement qui permet à l'utilisateur un appui arrière parfait quel que soit son style et le type de chaussure choisi.

Ainsi, le dispositif de retenue d'une chaussure sur une planche de glisse sur neige destinée plus particulièrement à la pratique du surf, selon l'invention est du type comprenant une embase sur laquelle est montée une pièce d'appui arrière qui s'étend vers le haut, destinée à servir d'appui vers l'arrière pour la tige de la chaussure qui comprend sur sa partie centrale de paroi un renfort et est caractérisé en ce que le renfort est réglable en position verticale par rapport à la pièce d'appui arrière. Selon le mode d'exécution préféré, la pièce d'appui arrière est avantageusement montée pivotante par rapport à l'embase autour d'un axe transversal.

Selon une caractéristique complémentaire, le renfort est une pièce indépendante de la pièce d'appui arrière et sa longueur est supérieure à sa largeur, tandis que ladite longueur est au moins supérieure à la moitié de la hauteur de la partie centrale de paroi de la pièce d'appui arrière, qui est mise en flexion vers l'arrière par la chaussure.

Selon une autre caractéristique, des moyens de réglage en position verticale du renfort sont prévus, qui sont constitués par au moins un système vis/écrou destiné à bloquer le renfort sur la pièce d'appui arrière et au moins un trou oblong ou lumière de réglage pour pouvoir déplacer le renfort longitudinal par rapport à la pièce d'appui arrière.

Selon un mode d'exécution préféré, la pièce d'appui arrière comprend dans le plan de symétrie général vertical deux lumières, disposées l'une au-dessus de l'autre, tandis que le renfort longitudinal comprend deux trous disposés eux aussi l'un au-dessus de l'autre, chacun des trous étant destiné à recevoir une vis de fixation tandis que chacune des lumières est destinée à recevoir un écrou qui comprend une embase coulissante de blocage en rotation.

Par ailleurs, des moyens de guidage sont prévus pour le déplacement vertical du renfort par rapport à la pièce d'appui arrière ainsi que des moyens d'indexation de la position du renfort, moyens constitués par un système comprenant une succession de dents de coopération.

Selon une autre caractéristique, la face d'extrémité inférieure du renfort constitue une butée destinée à venir en appui sur la bordure supérieure d'un arceau arrière solidaire de l'embase.

Selon une caractéristique de l'invention, la pièce d'appui arrière (10) comprend sur sa partie centrale de paroi (19) un renfort (22) s'étendant du bas vers le haut, et inversement. On entendra par renfort toute pièce améliorant la rigidité et la tenue à la flexion vers l'arrière de la pièce d'appui arrière afin d'assurer à l'utilisateur un meilleur appui arrière lors de la pratique du surf, lui permettant d'avoir un meilleur contrôle de sa trajectoire.

On aura compris que le renfort est une pièce complémentaire améliorant la rigidité et la tenue à la flexion vers l'arrière de la pièce d'appui arrière qui permet d'assurer à l'utilisateur un meilleur appui arrière lors de la pratique du surf, et que son réglage en position lui permet de personnaliser cet appui assurant ainsi à l'utilisateur un meilleur contrôle de sa trajectoire.

D'autres caractéristiques et avantages de l'invention se dégageront de la description qui va suivre en regard des dessins annexés qui ne sont donnés qu'à titre d'exemples non limitatifs.

La figure 1 est une vue de dessus d'une planche de glisse telle qu'un surf muni de ses deux dispositifs de retenue des chaussures de l'utilisateur.

La figure 2 est une vue latérale du dispositif de retenue selon l'invention avec la chaussure.

Les figures 3 à 14 sont des vues illustrant un premier mode de réalisation.

La figure 3 est une vue en perspective arrière du dispositif de retenue, sans la chaussure.

Les figures 4 et 5 sont des vues respectivement latérale et arrière de la pièce d'appui arrière, équipée de son renfort réglable.

La figure 6 est une vue en coupe selon AA des figures 4 et 5.

La figure 7 est une vue en coupe selon BB des figures 4 et 5.

La figure 8 est une vue latérale éclatée de la pièce d'appui arrière et de son renfort.

La figure 9 est une vue arrière de la pièce d'appui arrière seule.

La figure 10 est une vue avant de la pièce d'appui arrière seule.

Les figures 11 à 14 sont des illustrations du renfort seul.

La figure 11 est une vue arrière.

La figure 12 est une vue avant.

La figure 13 est une vue en coupe selon CC de la figure 11.

La figure 14 est une vue en coupe selon DD de la figure 11.

Les figures 15 à 20 illustrent des variantes d'exécution de la pièce d'appui arrière avec son renfort réglable.

Les figures 15, 16, 17, 18, 19 et 20 sont des vues arrières, tandis que les vues 15a, 16a, 17a, 18a, 19a et 20a sont des vues en coupe transversale selon DD des figures correspondantes précédentes.

La figure 21 est une vue schématique arrière d'une autre variante d'exécution.

Les figures 22 et 23 sont des vues similaires aux figures 4 et 5, illustrant une variante d'exécution.

La figure 24 est une vue similaire à la figure 2, illustrant une variante d'exécution des moyens de retenue de la chaussure.

Une planche de glisse (1) destinée à la pratique du surf comprend deux dispositifs de retenue (2a, 2b) appelés aussi fixations pour retenir sur ledit surf les deux chaussures de l'utilisateur. Les deux dispositifs de retenue sont fixés sur la surface supérieure (3) du surf (1) de façon à ce que leur plan général de symétrie (P) soit en biais par rapport à l'axe (XX') dudit surf, tel que cela est illustré à la figure 1.

On décrira ci-après l'un des dispositifs de retenue de la chaussure (2a, 2b) que l'on désignera sous la référence générale (2).

La figure 1 est une vue latérale montrant le dispositif de retenue (2) selon l'invention qui comprend une embase (4) ou plaque support s'étendant horizontalement d'une extrémité avant (5) à une extrémité arrière (6), tandis qu'une pièce d'appui arrière (10) est disposée sur cette embase.

Ladite embase (4) est limitée latéralement de chaque côté par un rebord latéral (7a, 7b), un rebord latéral gauche (7a) et un rebord latéral droit (7b), chacun des rebords étant constitué par une paroi sensiblement verticale destinée à retenir latéralement la chaussure et ses moyens de retenue (16, 17).

Les deux rebords latéraux (7a, 7b) sont reliés à l'arrière par un arceau arrière (8). Ajoutons qu'à l'arrière il est prévu une pièce d'appui arrière (10) s'étendant vers le haut (HA) et disposée pivotante sur les bords latéraux (7a, 7b) autour d'un axe transversal (9).

La chaussure (11) de l'utilisateur présente une tige (12) relativement souple par rapport à sa partie basse (13) qui s'étend d'une extrémité avant (14) à une extrémité arrière (15) ou talon qui est en appui vers l'arrière (AR) contre l'arceau arrière (8).

De façon connue en soi, la chaussure (11) est selon le mode d'exécution illustré, retenue sur l'embase (4) par un organe de retenue avant (16) retenant l'avant de la chaussure, et un organe de retenue arrière (17) retenant ladite chaussure au niveau du coup de pied. L'organe de retenue avant (16) et l'organe de retenue arrière (17) comprennent avantageusement des moyens de réglage pour les adapter aux dimensions volumiques de ladite chaussure. Bien entendu, tous autres moyens de retenue pour la chaussure peuvent être prévus, autres que dès sangles souples réglables comme, par exemple, sans sangle, et notamment du type à chaussage et déchaussage automatique, appelé communément «step in», tel que cela est illustré schématiquement à la figure 24, et comme, par exemple, ceux décrits dans le brevet français publié sous le numéro 2 742 997.

Notons que la pièce d'appui arrière (10) est destinée à servir d'appui vers l'arrière pour la tige (12) de la chaussure. A cet effet, la pièce d'appui arrière (10) est une paroi qui s'étend vers le haut (HA) pour envelopper l'arrière (18) de ladite tige (12). Ainsi, la pièce d'appui arrière (10) est une paroi courbe formée par une partie centrale de paroi (19) prolongée latéralement par deux parties latérales de paroi (20a, 20b), une partie latérale gauche (20a) et une partie latérale droite (20b). Ajoutons que ladite pièce d'appui arrière (10) est articulée par rapport à l'embase par les extrémités inférieures (200a, 200b) de chacune des parois latérales (20a, 20b) de la pièce d'appui arrière (10) qui comprennent chacune à cet effet un trou (100) destiné à recevoir, par exemple, un rivet (21) de liaison et d'articulation. La pièce d'appui arrière (10) articulée sur l'embase peut donc pivoter vers l'avant selon R1, pour pouvoir, en l'absence de la chaussure, être, par exemple, complètement repliée pour le transport.

Bien entendu, on ne sortirait pas de l'invention si la pièce d'appui arrière n'était pas pivotante sur l'embase, mais seulement pivotante par rapport à l'embase, voir montée mobile par rapport à l'embase par tout système autre qu'une articulation comme, par exemple, un montage déformable élastiquement.

Selon une caractéristique de l'invention, la pièce d'appui arrière (10) comprend sur sa partie centrale de paroi (19) un renfort (22) s'étendant du bas vers le haut, et inversement. On entendra par renfort toute pièce améliorant la rigidité et la tenue à la flexion vers l'arrière de la pièce d'appui arrière afin d'assurer à l'utilisateur un meilleur appui arrière lors de la pratique du surf lui permettant d'avoir un meilleur contrôle de sa trajectoire.

Le renfort (22) est, selon l'invention, réglable en position verticale par rapport à la pièce d'appui arrière. A cet effet, ledit renfort est une pièce complémentaire indépendante de la pièce d'appui arrière (10) et y est fixé grâce à des moyens de blocage et de réglage en position verticale.

Ces moyens permettent à l'utilisateur de régler la position relative verticale du renfort (22) dans une position déterminée par rapport à la pièce d'appui arrière (10) et de le fixer et le bloquer dans la position choisie.

Les moyens de fixation et de réglage sont constitués par au moins un système vis/écrou (23, 24) destiné à bloquer le renfort (22) sur la pièce d'appui arrière (10) et au moins un trou oblong ou lumière de réglage (25a, 25b) pour pouvoir déplacer le renfort longitudinal par rapport à la pièce d'appui arrière. Ajoutons que l'on ne sortirait pas du cadre de l'invention si les moyens de fixations étaient d'un tout autre genre comme, par exemple, des moyens ne nécessitant pas d'outillage particulier, et notamment, un système à came ou autre.

Ainsi, la pièce d'appui arrière (10) comprend dans le plan de symétrie général vertical (P) deux lumières (25a, 25b) disposées l'une au-dessus de l'autre, tandis que le renfort longitudinal (22) comprend deux trous (26a, 26b) disposés eux aussi l'un au-dessus de l'autre. Chacun des trous (26a, 26b) est destiné à recevoir une vis de fixation (23) tandis que chacune des lumières (25a, 25b) est destinée à recevoir un écrou (24) qui comprend une embase coulissante (26) de blocage en rotation.

Le renfort est une pièce profilée en matière plastique dont la longueur (L1) est supérieure à sa largeur (L2), tandis que ladite longueur (L1) est au moins supérieure à la moitié de la hauteur (L3) de la partie centrale de paroi (19) de la pièce d'appui arrière (10) qui est mise en flexion vers l'arrière par la tige de la chaussure.

Le dispositif de l'invention comprend, par ailleurs, des moyens de guidage pour le déplacement vertical du renfort (22) par rapport à la pièce d'appui arrière (11). A cet effet, la pièce d'appui arrière (10) comprend vers l'arrière (AR) sur sa partie centrale (19) une saillie verticale de guidage (27) de section rectangulaire, tandis que la face avant (28) du renfort (22) comprend un profil en creux correspondant (29) qui s'étend verticalement, destiné à recevoir ladite saillie de guidage. Ainsi le renfort peut être déplacé verticalement par coulissement vertical sur la saillie de guidage.

Par ailleurs, des moyens d'indexation de la position du renfort sont prévus, constitués par un système comprenant une succession de dents de coopération. Ainsi sur la partie basse de la saillie de guidage de la pièce d'appui arrière (10) sont prévues une succession de dents horizontales (30) destinées à coopérer avec une succession de dents correspondantes (31) disposées au fond du profil en creux (29) du renfort (22).

Par ailleurs, la section transversale extérieure du renfort (22) peut prendre différentes formes et peut être constante ou variable dans ses formes et/ou dans ses dimensions.

Selon le mode d'exécution préféré et illustré plus particulièrement aux figures 4, 5, 11, 12, 13 et 14, la section transversale du renfort (22) est variable pour avoir une section dont la largeur (L2) et l'épaisseur (L4) diminuent progressivement vers le haut.

Par ailleurs, la section renfort (22) est avantageusement un profilé sensiblement trapézoïdal.

On notera que, selon la variante préférée, le renfort (22) est courbe et la courbure générale a son centre de courbure du côté interne (INT).

Bien entendu, le renfort (22) peut avoir une section rectangulaire ou carrée, voire en portion de cylindre, de dimensions constantes ou variables, comme cela est illustré respectivement aux figures 15, 16, 17, 18, 19 et 20.

Selon la variante représentée par les figures 15 et 15a, la section du renfort est carrée.

Selon la variante représentée par les figures 16 et 16a, la section du renfort est rectangulaire.

Selon la variante représentée par les figures 17 et 17a, la section du renfort est une portion angulaire de cylindre.

Selon la variante représentée par les figures 18 et 18a, la section du renfort est carrée et ses dimensions diminuent progressivement vers le haut.

Selon la variante représentée par les figures 19 et 19a, la section du renfort est rectangulaire et ses dimensions diminuent progressivement vers le haut.

Selon la variante représentée par les figures 20 et 20a, la section du renfort est une portion de cylindre et ses dimensions diminuent progressivement vers le haut.

Par ailleurs, le plan général de symétrie (P1) du renfort peut être dans le plan général de symétrie (P) de la pièce d'appui arrière (10), tel que cela est illustré aux figures 15 à 20, mais il peut en être autrement, comme pour la variante représentée à la figure 21.

Selon cette variante, le plan (P1) de symétrie général du renfort est concourant avec le plan général de symétrie (P) de la pièce d'appui arrière pour être divergeant vers le haut et vers le côté interne (INT) de la chaussure.

On a compris que, grâce au coulissement possible du renfort sur la pièce d'appui arrière et aux moyens de réglage d'indexation et de blocage, il est possible de déplacer le renfort (22) par rapport à la pièce d'appui arrière (10) soit vers le haut (F1), soit vers le bas (F2), pour permettre à l'utilisateur d'adapter la raideur de ses appuis arrières à ses besoins.

Par ailleurs, la face d'extrémité inférieure (32) du renfort (22) constitue une butée destinée à venir en appui sur la bordure supérieure (33) de l'arceau arrière (8). Ce système de butée empêche le pivotement vers l'arrière selon (R2) de la pièce d'appui arrière (10) ce qui permet à l'utilisateur d'avoir en flexion arrière une très bonne retenue vers l'arrière de la tige (12) de sa chaussure. Etant donné que la position du renfort est réglable, l'utilisateur pourra ainsi modifier la position angulaire de son appui arrière.

Le renfort (22) peut être réalisé dans un matériau identique ou différent de celui de l'appui arrière. Ainsi, il peut être en matériau plastique tel qu'en polyamide ou en matériau composite ou métallique.

Les figures 22 et 23 représentent une autre variante selon laquelle le renfort est un barreau en matériau composite dont la position verticale est réglable, pour être fixé à l'appui arrière par son extrémité inférieure, tandis que le reste de sa longueur est disposée coulissante.

La figure 24 illustre une variante de moyens de retenue pour la chaussure, du type dont la retenue de la chaussure sur l'embase (4) n'est pas réalisée par des sangles (16,17) comme précédemment décrit, mais par un dispositif central (160) comme, par exemple, celui décrit dans le brevet antérieur numéro 2 742 997. Ainsi la pièce de retenue arrière (10) est montée sur sa propre embase (4') différente de l'embase (4) de retenue de la chaussure.

## Revendications

1. Dispositif de retenue d'une chaussure sur une planche de glisse sur neige destinée plus particulièrement à la pratique du surf, comprenant une embase (4, 4') et une pièce d'appui arrière (10) qui s'étend vers le haut, destinée à servir d'appui vers l'arrière pour la tige (12) de la chaussure, la pièce d'appui arrière (10) ayant une paroi (19), **caractérisé en ce que** le dispositif comprend sur sa partie centrale de paroi (19) un renfort (22), qui est réglable en position verticale par rapport à la pièce d'appui arrière.

2. Dispositif de retenue d'une chaussure sur une planche de glisse sur neige selon la revendication 1, **caractérisé en ce que** la pièce d'appui arrière (10) est disposée sur l'embase (4, 4').

3. Dispositif de retenue d'une chaussure sur une planche de glisse sur neige selon la revendication 1 ou 2, **caractérisé en ce que** la pièce d'appui arrière (10) est pivotante sur l'embase (4, 4') autour d'un axe transversal (9).

4. Dispositif de retenue d'une chaussure sur une planche de glisse sur neige selon l'une quelconque des revendications précédentes, **caractérisé en ce que** le renfort est une pièce indépendante de la pièce d'appui arrière (10) et sa longueur (L1) est supérieure à sa largeur (L2), tandis que ladite longueur (L1) est au moins supérieure à la moitié de la hauteur (L3) de la partie centrale de paroi (19) de la pièce d'appui arrière (10) qui est mise en flexion vers l'arrière par la chaussure.

5. Dispositif de retenue d'une chaussure sur une planche de glisse sur neige selon l'une quelconque des revendications précédentes, **caractérisé en ce que** sont prévus des moyens de réglage en position verticale du renfort et des moyens de blocage.

6. Dispositif de retenue d'une chaussure sur une planche de glisse sur neige selon la revendication 5, **caractérisé en ce que** les moyens de réglage en position verticale du renfort et les moyens de blocage sont constitués par au moins un système vis/écrou (23, 24) destiné à bloquer le renfort (22) sur la pièce d'appui arrière (10) et au moins un trou oblong ou lumière de réglage (25a, 25b) pour pouvoir déplacer le renfort longitudinal par rapport à la pièce d'appui arrière.

7. Dispositif de retenue d'une chaussure sur une planche de glisse sur neige selon la revendication 6, **caractérisé en ce que** la pièce d'appui arrière (10) comprend dans le plan de symétrie général vertical (P) deux lumières (25a, 25b) disposées l'une au-dessus de l'autre, tandis que le renfort longitudinal (22) comprend deux trous (26a, 26b) disposés eux aussi l'un au-dessus de l'autre, chacun des trous (26a, 26b) étant destiné à recevoir une vis de fixation (23), tandis que chacune des lumières (25a, 25b) est destinée à recevoir un écrou (24) qui comprend une embase coulissante (26) de blocage en rotation.

8. Dispositif de retenue d'une chaussure sur une planche de glisse sur neige selon la revendication 7, **caractérisé en ce que** sont prévus des moyens de guidage pour le déplacement vertical du renfort (22) par rapport à la pièce d'appui arrière (11).

9. Dispositif de retenue d'une chaussure sur une planche de glisse sur neige selon la revendication 8, **caractérisé en ce** la pièce d'appui arrière (11) comprend vers l'arrière (AR) sur sa partie centrale (19) une saillie verticale de guidage (27) de section rectangulaire, tandis que la face avant (28) du renfort (22) comprend un profil en creux correspondant (29) qui s'étend verticalement, destiné à recevoir ladite saillie de guidage.

10. Dispositif de retenue d'une chaussure sur une planche de glisse sur neige selon la revendication 9, **caractérisé en ce que** sont prévus des moyens d'indexation de la position du renfort, moyens constitués par un système comprenant une succession de dents de coopération.

11. Dispositif de retenue d'une chaussure sur une planche de glisse sur neige selon la revendication 10, **caractérisé en ce que** la saillie de guidage de la pièce d'appui arrière (10) comprend une succession de dents horizontales (30) destinées à coopérer avec une succession de dents correspondantes (31) disposées au fond du profil en creux (29) du renfort (22).

12. Dispositif de retenue d'une chaussure sur une planche de glisse sur neige selon l'une quelconque des revendications précédentes, **caractérisé en ce que** le renfort est un profilé dont la section transversale est constante ou variable.

13. Dispositif de retenue d'une chaussure sur une planche de glisse sur neige selon la revendication 12, **caractérisé en ce que** la section transversale du renfort (22) est variable pour avoir une section dont la largeur (L2) et l'épaisseur (L4) diminuent progressivement vers le haut.

14. Dispositif de retenue d'une chaussure sur une planche de glisse sur neige selon la revendication 13, **caractérisé en ce que** la section transversale du renfort est avantageusement sensiblement trapézoïdale.

15. Dispositif de retenue d'une chaussure sur une planche de glisse sur neige selon l'une quelconque des revendications 12 à 14, **caractérisé en ce que** le renfort (22) est courbe et la courbure générale a son centre de courbure du côté interne (INT).

16. Dispositif de retenue d'une chaussure sur une planche de glisse sur neige selon l'une quelconque des revendications précédentes, **caractérisé en ce** la face d'extrémité inférieure (32) du renfort (22) constitue une butée destinée à venir en appui sur la bordure supérieure (33) d'un arceau arrière (8) solidaire de l'embase (4).

## Claims

1. Device for retaining a boot on a snowboard designed, in particular, for snowboarding, comprising a base (4, 4') and a rear support part (10) which extends upwardly, designed to serve as a support toward the rear for the upper (12) of the boot, the rear support part (10) having a wall (19), **characterised in that** the device comprises a reinforcement (22) on its central wall part (19) and which can be adjusted in the vertical position relative to the rear support part.

2. Device for retaining a boot on a snowboard according to claim 1, **characterised in that** the rear support part (10) is arranged on the base (4, 4').

3. Device for retaining a boot on a snowboard according to claim 1 or 2, **characterised in that** the rear support part (10) is pivoted on the base (4, 4') about a transverse axis (9).

4. Device for retaining a boot on a snowboard according to any one of the preceding claims, **characterised in that** the reinforcement is an independent part of the rear support part (10) and its length (L1) is greater than its width (L2) whilst said length (L1) is at least greater than half the height (L3) of the central wall part (19) of the rear support part (10) which is bent toward the rear by the boot.

5. Device for retaining a boot on a snowboard according to any one of the preceding claims, **characterised in that** means for adjusting the reinforcement in the vertical position and locking means are provided.

6. Device for retaining a boot on a snowboard according to claim 5, **characterised in that** the means for adjusting the reinforcement in the vertical position and the locking means consist of at least one screw/nut system (23, 24) designed to lock the reinforcement (22) on the rear support part (10) and at least one oblong hole or adjustment aperture (25a, 25b) to be able to displace the longitudinal reinforcement relative to the rear support part.

7. Device for retaining a boot on a snowboard according to claim 6, **characterised in that** the rear support part (10) comprises in the common vertical plane of symmetry (P) two apertures (25a, 25b) arranged one above the other, whilst the longitudinal reinforcement (22) comprises two holes (26a, 26b) also arranged one above the other, each of the holes (26a, 26b) being designed to receive a fixing screw (23), whilst each of the apertures (25a, 25b) is designed to receive a nut (24) which comprises a sliding plate (26) for locking against rotation.

8. Device for retaining a boot on a snowboard according to claim 7, **characterised in that** guide means are provided for the vertical displacement of the reinforcement (22) relative to the rear support part (11).

9. Device for retaining a boot on a snowboard according to claim 8, **characterised in that** the rear support part (11) comprises toward the rear (AR) and on its central part (19) a vertical guide projection (27) of rectangular section, whilst the front face (28) of the reinforcement (22) comprises a corresponding hollow profile (29) which extends vertically, designed to receive said guide projection.

10. Device for retaining a boot on a snowboard according to claim 9, **characterised in that** means are provided for indexing the position of the reinforcement, means formed by a system comprising a succession of cooperating teeth.

11. Device for retaining a boot on a snowboard according to claim 10, **characterised in that** the guide projection for the rear support part (10) comprises a succession of horizontal teeth (30) designed to cooperate with a succession of corresponding teeth (31) arranged at the bottom of the hollow profile (29) of the reinforcement (22).

12. Device for retaining a boot on a snowboard according to any one of the preceding claims, **characterised in that** the reinforcement is a profile of which the transverse section is constant or variable.

13. Device for retaining a boot on a snowboard according to claim 12, **characterised in that** the transverse section of the reinforcement (22) is variable to obtain a section of which the width (L2) and the thickness (L4) progressively diminish upwardly.

14. Device for retaining a boot on a snowboard according to claim 13, **characterised in that** the transverse section of the reinforcement is advantageously substantially trapezoidal.

15. Device for retaining a boot on a snowboard according to any one of claims 12 to 14, **characterised in that** the reinforcement (22) is curved and the overall curvature has its centre of curvature on the internal side (INT).

16. Device for retaining a boot on a snowboard according to any one of the preceding claims, **characterised in that** the lower end face (32) of the reinforcement (22) forms an abutment designed to bear against the upper edge (33) of a rear bail (8) attached to the base (4).

## Patentansprüche

1. Vorrichtung zur Befestigung eines Schuhs auf einem insbesondere zum Snowboardfahren bestimmten Schneegleitbrett, umfassend einen Sockel (4, 4') und ein hinteres Anlageteil (10), das sich in Richtung nach oben erstreckt und dem Schaft (12) des Schuhs in Richtung nach hinten als Anlage dienen soll, wobei das hintere Anlageteil (10) eine Wand (19) hat, **dadurch gekennzeichnet, dass** die Vorrichtung im mittleren Bereich ihrer Wand (19) eine Verstärkung (22) umfasst, die im Verhältnis zum hinteren Anlageteil höhenverstellbar ist.

2. Vorrichtung zur Befestigung eines Schuhs auf einem Schneegleitbrett nach Anspruch 1, **dadurch gekennzeichnet, dass** das hintere Anlageteil (10) auf dem Sockel (4, 4') angeordnet ist.

3. Vorrichtung zur Befestigung eines Schuhs auf einem Schneegleitbrett nach Anspruch 1 oder 2, **dadurch gekennzeichnet, dass** das hintere Anlageteil (10) auf dem Sockel (4, 4') um eine Querachse (9) schwenkbar ist.

4. Vorrichtung zur Befestigung eines Schuhs auf einem Schneegleitbrett nach einem der vorangegangenen Ansprüche, **dadurch gekennzeichnet, dass** die Verstärkung ein von dem hinteren Anlageteil (10) unabhängiges Teil ist, und seine Länge (L1) größer als seine Breite (L2) ist und die Länge (L1) mindestens größer ist als die Hälfte der Höhe (L3) des mittleren Teils der Wand (19) des hinteren Anlageteils (10), das durch den Schuh nach hinten gebogen wird.

5. Vorrichtung zur Befestigung eines Schuhs auf einem Schneegleitbrett nach einem der vorangegangenen Ansprüche, **dadurch gekennzeichnet, dass** Mittel zur Höhenverstellung der Verstärkung und Arretiermittel vorgesehen sind.

6. Vorrichtung zur Befestigung eines Schuhs auf einem Schneegleitbrett nach Anspruch 5, **dadurch gekennzeichnet, dass** die Mittel zur Höhenverstellung der Verstärkung und die Arretiermittel aus mindestens einem Schrauben/Mutter-System (23, 24) zur Arretierung der Verstärkung (22) auf dem hinteren Anlageteil (10) und aus mindestens einem Langloch oder einer Verstellöffnung (25a, 25b) zur Verschiebung der längsverlaufenden Verstärkung im Verhältnis zum hinteren Anlageteil bestehen.

7. Vorrichtung zur Befestigung eines Schuhs auf einem Schneegleitbrett nach Anspruch 6, **dadurch gekennzeichnet, dass** das hintere Anlageteil (10) in der allgemeinen senkrecht stehenden Symmetrieebene (P) zwei übereinander angeordnete Schlitze (25a, 25b) umfasst, während die längsverlaufende Verstärkung (22) zwei ebenfalls übereinander angeordnete Bohrungen (26a, 26b) zur Aufnahme jeweils einer Befestigungsschraube (23) umfasst, während in die Schlitze (25a, 25b) jeweils eine Mutter (24) aufnehmbar ist, die einen verschiebbaren Ansatz (26) zur Dreharretierung umfasst.

8. Vorrichtung zur Befestigung eines Schuhs auf einem Schneegleitbrett nach Anspruch 7, **dadurch gekennzeichnet, dass** Führungsmittel zur vertikalen Verschiebung der Verstärkung (22) im Verhältnis zum hinteren Anlageteil (10) vorgesehen sind.

9. Vorrichtung zur Befestigung eines Schuhs auf einem Schneegleitbrett nach Anspruch 8, **dadurch gekennzeichnet, dass** das hintere Anlageteil (11) in Richtung nach hinten (AR) in seinem mittleren Bereich (19) ein einen rechteckigen Querschnitt aufweisendes senkrecht vorstehendes Führungsteil (27) umfasst, während die Vorderseite (28) der Verstärkung (22) ein entsprechendes Hohlprofil (29) umfasst, welches sich senkrecht zur Aufnahme des vorstehenden Führungsteils erstreckt.

10. Vorrichtung zur Befestigung eines Schuhs auf einem Schneegleitbrett nach Anspruch 9, **dadurch gekennzeichnet, dass** Rastmittel zum Einrasten der Verstärkung in ihrer Position vorgesehen sind, wobei diese Mittel aus einem System bestehen, das eine Reihe von Eingriffszähnen umfasst.

11. Vorrichtung zur Befestigung eines Schuhs auf einem Schneegleitbrett nach Anspruch 10, **dadurch gekennzeichnet, dass** das vorstehende Führungsteil des hinteren Anlageteils (10) eine Reihe von waagerechten Zähnen (30) umfasst, die mit einer Reihe von am Boden des Hohlprofils (29) der Verstärkung (22) angeordneten entsprechenden Zähnen (31) in Eingriff bringbar sind.

12. Vorrichtung zur Befestigung eines Schuhs auf einem Schneegleitbrett nach einem der vorangegangenen Ansprüche, **dadurch gekennzeichnet, dass** die Verstärkung ein Profil ist, dessen Querschnitt konstant oder veränderlich ist.

13. Vorrichtung zur Befestigung eines Schuhs auf einem Schneegleitbrett nach Anspruch 12, **dadurch gekennzeichnet, dass** der Querschnitt der Verstärkung (22) derart veränderlich ist, dass er in Breite (L2) und Stärke (L4) in Richtung nach oben allmählich abnimmt.

14. Vorrichtung zur Befestigung eines Schuhs auf einem Schneegleitbrett nach Anspruch 13, **dadurch gekennzeichnet, dass** der Querschnitt der Verstärkung vorteilhafterweise im Wesentlichen trapezförmig ist.

15. Vorrichtung zur Befestigung eines Schuhs auf einem Schneegleitbrett nach einem der Ansprüche 12 bis 14, **dadurch gekennzeichnet, dass** die Verstärkung (22) gekrümmt ist und die Krümmung insgesamt ihren Krümmungsmittelpunkt auf der Innenseite (INT) hat.

16. Vorrichtung zur Befestigung eines Schuhs auf einem Schneegleitbrett nach einem der vorangegangenen Ansprüche, **dadurch gekennzeichnet, dass** die untere Stirnseite (32) der Verstärkung (22) einen Anschlag bildet, der am oberen Rand (33) eines einstückig mit dem Sockel (4) ausgebildeten hinteren Bogens (8) in Anlage bringbar ist.
